# EUROPÄISCHE PATENTSCHRIFT

(11) **EP 1 598 501 B1**
(45) Veröffentlichungstag und Bekanntmachung des Hinweises auf die Patenterteilung: **08.11.2006**
(21) Anmeldenummer: 05010431.4
(22) Anmeldetag: 13.05.2005
(51) Int. Cl.: E04D 13/04

(54) **Wasserablauf für versiegelte ebene Flächen**
Water drainage for sealed flat surfaces
Drainage d'eau pour surfaces étanches planes

(30) Priorität: 19.05.2004 DE 102004024904
(43) Veröffentlichungstag der Anmeldung: 23.11.2005
(73) Patentinhaber: WAVIN B.V., 8011 CW Zwolle (NL)
(72) Erfinder: Gleich, Wolfgang, 46147 Oberhausen (DE)
(74) Vertreter: Busse & Busse Patentanwälte

(56) Entgegenhaltungen:
- EP-A- 0 816 586
- EP-A- 1 036 894
- DE-A1- 3 109 345
- DE-U1- 20 000 421
- FR-A- 2 862 676
- GB-A- 2 307 252

## Beschreibung

Die Erfindung betrifft einen Wasserablauf für versiegelte ebene Flächen, insbesondere Dachablauf, mit einem Basiskörper, der mit einem ringförmigen Plattenteil auf der zu entwässernden ebenen Fläche aufliegt oder oberseitig bündig mit der Fläche abschließend in diese eingelassen ist, einen zentralen Muldenteil und eine aus diesem bodenseitig ausmündende zentrale Ablauföffnung aufweist, an die ein vertikales Ablaufrohr anschließbar ist, und mit einem Aufsatzkörper, der mit einer zentralen, ebenen Abdeckplatte die Ablauföffnung überdeckt.

Eine Ablaufvorrichtung nach dem Oberbegriff des Anspruchs 1 ist aus der EP-A-1 036 894 bekannt.

Bei einem bekannten Dachablauf dieser Art (DE 26 50 361) besteht der Aufsatzkörper aus einem Deckel mit geschlossener Oberfläche, der den Eintritt von Luft ins Ablaufrohr verhindert, und aus einem mit dem Deckel verbundenen zylindrischen Siebkörper, der die Ablauföffnung umgreift und mit Löchern versehen ist.

Es ist ferner ein Wasserablauf der eingangs genannten Art (WO 84/04126) bekannt, bei dem die ebenfalls mit geschlossener Oberfläche ausgeführte Abdeckplatte von radial ausgerichteten Lamellen als Leitstegen umgeben ist, die in gleichmäßigem Abstand um den Umfang der Abdeckplatte verteilt angeordnet sind und zwischen sich Durchflußöffnungen begrenzen. Die sich von etwa der Dachebene bis über die Oberseite der Abdeckplatte erhebenden Lamellen dienen der Verhinderung von Wirbelbildung in der Wasserströmung auf dem Wege zur Ablauföffnung auch dem Zurückhalten von Laub und Kies. Die Wirkung der oberseitigen Lamellen beschränkt sich im wesentlichen auf den Laub- und Kiesfang.

Die Erfindung befaßt sich mit dem Problem, einen in einfacher Bauweise ausführbaren Wasserablauf zu schaffen, der insbesondere bei Anstieg des Pegels des den Wasserablauf umgebenden Wassers über die Oberseite der Abdeckplatte hinaus nach oben eine verbesserte Ablaufleistung erbringt.

Die Erfindung löst dieses Problem durch einen Wasserablauf mit den Merkmalen des Anspruchs 1. Hinsichtlich weiterer Ausgestaltungen wird auf die Ansprüche 2 bis 13 verwiesen.

Der erfindungsgemäße Wasserablauf sichert durch seinen zusätzlichen Wassereinlaß über den Ringschlitz aus einem Bereich beruhigter Strömung mit nahezu laminaren Strömungsverlauf einen erhöhten maximalen Wasserablauf, ein vollständig beruhigter Wasserzulauf zur Ablauföffnung innerhalb des Aufsatzkörpers.

Weitere Einzelheiten und Wirkungen ergeben sich aus der nachfolgenden Beschreibung eines Ausführungsbeispiels des Gegenstands der Erfindung und der Zeichnung. In der Zeichnung zeigen:
- Fig. 1: eine Gesamtseitenansicht des Wasserablaufs nach der Erfindung
- Fig. 2: eine Ansicht des Wasserablaufs von unten,
- Fig. 3: eine Schnittdarstellung nach der Linie III-III in Fig. 1,
- Fig. 4: eine perspektivische Ansicht des Aufsatzkörpers von dessen Unterseite her gesehen,
- Fig. 5: eine Draufsicht auf den Aufsatzkörper,
- Fig. 6: einen Schnitt nach der Linie VI-VI in Fig. 5,
- Fig. 7: eine Ansicht des Aufsatzkörpers von unten, und
- Fig. 8: eine perspektivische Gesamtansicht des Wasserablaufs von dessen Unterseite her gesehen.

Der insbesondere als Dachablauf auf versiegelten ebenen Dachflächen bestimmte Wasserablauf 1 umfaßt einen Basiskörper 2 und einen Aufsatzkörper 3. Der Basiskörper 2 ist mit einem ringförmigen Plattenteil 4 versehen, der auf der zu entwässernden ebenen Fläche aufgelegt oder oberseitig bündig mit der Fläche abschließend in diese eingelassen wird. Ferner umfaßt der Basiskörper 2 einen zentralen Muldenteil 5, aus dem bodenseitig eine zentrale Ablauföffnung 6 ausmündet, an die sich ein Ablaufstutzen 7 anschließt, der in Einbaustellung in das obere Ende eines Ablaufrohres eingreift.

Der Aufsatzkörper 3 weist eine ebene, in Zusammenbaustellung der Teile den Muldenteil 2 zentral übergreifende Abdeckplatte 8 auf, die unterseitig mit zumindest drei hochkant stehenden, radial ausgerichteten Distanzstegen 9 versehen ist, mit denen sich der Aufsatzkörper 3 auf dem ringförmigen Plattenteil 4 des Basiskörpers 2 abstützt. Die Distanzstege 9 sind vorzugsweise mit gleichen Winkelabständen über den Umfang der Abdeckplatte 8 verteilt. Anstelle von drei Distanzstegen 9 können auch deren vier oder mehr vorgesehen sein. In Zusammenbaustellung der Teile begrenzt die Abdeckplatte 8 mit dem Plattenteil 4 des Basiskörpers 2 eine umlaufende Einlauföffnung 10, die in der Höhe verhältnismäßig gering ausgeführt werden kann, so daß sie unmittelbar selbst als Laub- und Steinfänger wirksam ist. Der Aufsatzkörper 3 kann mittels üblicher Befestigungsmittel wie Schrauben o.ä. mit dem Basiskörper 2 verbunden werden (nicht dargestellt).

Auf der Oberseite weist die Abdeckplatte 8 frei nach oben vorstehende, radial ausgerichtete, vertikale Lamellen 11 auf, die mit der Abdeckplatte 8 - ebenso wie die Distanzstege 9 - integral ausgeführt sein können. Die Lamellen 11 wirken mit ihren Außenrändern bzw. Außenkanten 12 als Laub- und Kiesfänger und mit ihren einander zugewandten Hauptflächen als Leitelemente zur Strömungsberuhigung und -ausrichtung von anströmendem Wasser, wenn der Wasserpegel infolge entsprechender Regenfälle oder sonstiger Ursachen über die Oberseite der Abdeckplatte 8 ansteigt.

Die Lamellen 11 liegen in einem Ringbereich und bilden einen Kranz, wobei sie mit ihren Außenrändern 12 an den Außenrand 13 der Abdeckplatte 8 unmittelbar angrenzen. Zwischen ihren Außenrändern 12 begrenzen die Lamellen 11 Durchtrittsöffnungen 14, deren Breite, in Umfangsrichtung gemessen, etwa dem halben mittleren Durchmesser der Kiesel einer Kiesauflage auf der zu entwässernden Fläche entspricht. Die Breite kann dementsprechend zwischen 10-30 mm betragen und bewegt sich vorzugsweise bei etwa 15 mm - 20 mm. Die Höhe der Durchtrittsöffnungen 14 zwischen den Außenrändern 12 der Lamellen 11 entspricht dem 1,5 - 3,0-fachen der Öffnungsbreite, und beträgt vorzugsweise etwa das Zweifache. In der radialen Erstreckung weisen die Lamellen 11 eine Länge auf, die etwa dem 1,5 - 2,5-fachen der Höhe der Durchtrittsöffnungen 14, vorzugsweise etwa dem 1,75-fachen, entspricht.

In dem von den Lamellen 11 eingenommenen Ringbereich weist die Abdeckplatte 8 einen radial außerhalb des Außenrandes 15 der Mulde 5 gelegenen Ringschlitz 16 auf, der vorzugsweise in radialer Richtung eine Breite hat, die etwa dem 0,5 - 1,5-fachen, vorzugsweise etwa dem Einfachen der Breite der Durchtrittsöffnungen 14 zwischen den Außenrändern 12 der Lamellen 11 entspricht. Der Außenrand 17 des Ringschlitzes 16 liegt vorzugsweise in einem Abstand zum Außenrand 13 der Abdeckplatte 8, der zumindest etwa der Ringschlitzbreite entspricht. Der Ringschlitz 16 bildet dementsprechend eine Einlaßöffnung für Wasser, die für sich allein, jedenfalls aber in Verbindung mit der Einlaßöffnung 10 zwischen dem Außenrand 13 der Abdeckplatte 8 und dem Außenrand 18 des Plattenteils 4 des Basiskörpers 2 ausreicht, um den Wasserablauf 1 problemlos mit jener maximalen Wassermenge zu versorgen, die durch die Ablauföffnung 6 hindurchtreten und in das Abflußrohr gelangen kann.

Wie oben schon erwähnt wird die Höhe der Einlauföffnung 10 durch die Distanzstege 9 bestimmt, und diese Distanzstege weisen zweckmäßig eine Höhe auf, die etwa dem 0,5 - 1,5-fachen, vorzugsweise etwa dem Einfachen der Breite der Durchtrittsöffnungen 14 zwischen den Außenrändern 12 der Lamellen 11 beträgt. Die Einlauföffnung 10 hat damit eine Durchtrittsfläche, die einen stets unbehinderten Wasserdurchtritt gewährleistet. Durch die radialen Distanzstege 9 ist dabei auch gesichert, daß in dem von den Distanzstegen 9 eingenommenen, unterseitigen Ringbereich keine nennenswerten Wirbel- oder Strudelbildungen eintreten können. Da die Distanzstege 9 mit ihren inneren Enden zumindest bis an den Außenrand 15 der Mulde 5 im Basiskörper 2 heranreichen, tritt auch innerhalb der Mulde 5 keine Wirbel- oder Strudelbildung mehr auf, da das Wasser bis zum Erreichen der Ablauföffnung 6 angesichts seiner Strömungsgeschwindigkeit hierfür keine Gelegenheit mehr hat. Erforderlichenfalls können allerdings auch in der Mulde 5 noch radiale, den Lamellen 11 ähnliche Leitstege angebracht werden, die mit ihren Innenrändern dann etwa an den Umfang der Ablauföffnung 6 heranreichen.

Steigt der Wasserpegel auf der zu entwässernden ebenen Fläche über die Oberseite der Abdeckplatte 8 hinaus an, kann zusätzlich Wasser durch den Ringschlitz 16 in den Innenraum des Wasserablaufs 1 eintreten, wobei dieses Wasser aus einem durch die Lamellen 16 vorgegebenen Beruhigungsbereich entnommen wird und dementsprechend seinerseits keine Tendenz zu Turbulenzen hat. Das unterhalb der Abdeckplatte 8 von der Einlauföffnung 10 zur Ablauföffnung 6 strömende Wasser übt auf das Wasser oberhalb des Ringschlitzes 16 eine einer Wasserstrahlpumpe ähnliche Saugwirkung aus, wobei das in den Wasserstrom unterhalb der Abdeckplatte 8 durch den Ringschlitz 16 eintretende Wasser zur Beruhigung und Vergleichmäßigung der Wasserströmung beiträgt, so daß der Wasserablauf eine bezogen auf die vorgegebenen Abmessungen maximale Abwassermenge entsorgt.

Als günstig hat sich ergeben, wenn der Durchmesser der Abdeckplatte 8 etwa 320 mm , des Plattenteils 4 etwa 300 mm, der Ablauföffnung 6 etwa 70 mm und der Mulde 5 etwa 130 mm beträgt, wobei die Lamellenhöhe etwa 60 mm und die Ringschlitzbreite etwa 15 mm betragen kann.

## Patentansprüche

1. Wasserablauf für versiegelte ebene Flächen, insbesondere Dachablauf, mit einem Basiskörper (2), der mit einem ringförmigen Plattenteil (4) auf der zu entwässernden ebenen Fläche aufliegt oder oberseitig bündig mit der Fläche abschließend in diese eingelassen ist, einen zentralen Muldenteil (5) und eine aus diesem bodenseitig ausmündende zentrale Ablauföffnung (6) aufweist, an die ein vertikales Ablaufrohr anschließbar ist, und mit einem Aufsatzkörper (3), der mit einer zentralen, ebenen Abdeckplatte (8) die Ablauföffnung (6) überdeckt, wobei die Abdeckplatte (8) im Abstand oberhalb des Plattenteils (4) des Basiskörpers (2) abgestützt ist und mit diesem eine umlaufende Einlauföffnung (10) begrenzt, **dadurch gekennzeichnet, daß** die Abdeckplatte (8) an ihrer Oberseite frei nach oben vorstehende, radial ausgerichtete, vertikale Lamellen (11) trägt, und daß die Abdeckplatte (8) des Aufsatzkörpers (3) in dem von den Lamellen (11) eingenommenen Ringbereich einen radial außerhalb des Außenrandes (15) der Mulde (5) gelegenen Ringschlitz (16) aufweist.

2. Wasserablauf nach Anspruch 1, **dadurch gekennzeichnet, daß** der Plattenteil (4) des Basiskörpers (2) und die Abdeckplatte (8) des Aufsatzkörpers (3) zumindest annähernd gleiche Außendurchmesser aufweisen.

3. Wasserablauf nach Anspruch 1 oder 2, **dadurch gekennzeichnet, daß** die Lamellen (11) mit ihren Außenrändern (12) an den Außenrand (13) der Abdeckplatte (8) unmittelbar angrenzen.

4. Wasserablauf nach einem der Ansprüche 1 bis 3, **dadurch gekennzeichnet, daß** die Lamellen (11) zwischen ihren Außenrändern (12) Durchtrittsöffnungen (14) begrenzen, deren Breite in Umfangsrichtung etwa dem halben mittleren Durchmesser der Kiesel einer Kiesauflage auf der zu entwässernden Fläche entspricht.

5. Wasserablauf nach Anspruch 4, **dadurch gekennzeichnet, daß** die Breite der Durchtrittsöffnungen (14) zwischen benachbarten Lamellen (11) etwa 10-30 mm, vorzugsweise etwa 20 mm beträgt.

6. Wasserablauf nach Anspruch 4 oder 5, **dadurch gekennzeichnet, daß** die Höhe der Durchtrittsöffnungen (14) zwischen den Außenrändern (12) der Lamellen (11), etwa dem 1,5 - 3,0-fachen der Öffnungsbreite, vorzugsweise etwa dem Zweifachen, entspricht.

7. Wasserablauf nach Anspruch 5 oder 6, **dadurch gekennzeichnet, daß** die Lamellen (11) eine radiale Länge aufweisen, die etwa dem 1,5 - 2,5-fachen der Höhe der Durchtrittsöffnungen (14), vorzugsweise etwa dem 1,75-fachen, entspricht.

8. Wasserablauf nach einem der Ansprüche 4 bis 7, **dadurch gekennzeichnet, daß** der Ringschlitz (16) eine Breite in radialer Richtung aufweist, die etwa dem 0,5 - 1,5-fachen, vorzugsweise etwa dem Einfachen, der Breite der Durchtrittsöffnungen (14) zwischen den Außenrändern der Lamellen (11) entspricht.

9. Wasserablauf nach einem der Ansprüche 1 bis 8, **dadurch gekennzeichnet, daß** der Außenrand (17) des Ringschlitzes (16) in einem Abstand zum Außenrand (13) der Abdeckplatte (8) gelegen ist, der zumindest etwa der Ringschlitzbreite entspricht.

10. Wasserablauf nach einem der Ansprüche 1 bis 9, **dadurch gekennzeichnet, daß** die Abdeckplatte (8) unterseitig mit hochkant stehenden, radial ausgerichteten Distanzstegen (9) versehen ist, mit denen sich der Aufsatzkörper (3) auf dem ringförmigen Plattenteil (4) des Basiskörpers (2) abstützt.

11. Wasserablauf nach Anspruch 10 in Kombination mit einem der Ansprüche 4 bis 8, **dadurch gekennzeichnet, daß** die Distanzstege (9) eine Höhe aufweisen, die etwa dem 0,5 -1,5-fachen, vorzugsweise etwa dem Einfachen, der Breite der Durchtrittsöffnungen (14) zwischen den Außenrändern (12) der Lamellen (11) beträgt.

12. Wasserablauf nach Anspruch 10 oder 11, **dadurch gekennzeichnet, daß** die Distanzstege (9) mit ihren inneren Enden zumindest bis an den Außenrand (15) der Mulde (5) im Basiskörper (2) heranreichen.

13. Wasserablauf nach einem der Ansprüche 10 bis 12, **dadurch gekennzeichnet, daß** die Distanzstege (9) an ihrem inneren Ende abwärts gerichtete, in die Mulde eingreifende Vorsprünge zur radialen Lagesicherung des Aufsatzkörpers (3) auf dem Basiskörper (2) aufweisen.

14. Wasserablauf nach einem der Ansprüche 1 bis 13, **dadurch gekennzeichnet, daß** in der Mulde (4) aufrechtstehende, radiale Leitstege als Wirbelbremse vorgesehen sind.

## Claims

1. Water drainage outlet for sealed flat surfaces, in particular a roof drainage outlet, having a base body (2) which, by means of an annular planar part (4), rests on the flat surface to be drained or is recessed into the surface to terminate flush therewith at its top face, and which has a central bowl part (5) and, opening from the latter at the bottom thereof, a central drainage opening (6) to which a vertical drain pipe can be connected, and having a capping body (3) of which a central, flat covering plate (8) covers the drainage opening (6), the covering plate (8) being supported at a distance above the planar part (4) of the base body (2) and defining with the latter an inlet opening (10) which extends round in a loop, **characterised in that** the covering plate (8) carries, on its upper side, radially directed vertical fins (11) which project freely upwards, and **in that** the covering plate (8) of the capping body (3) has, in the annular region occupied by the fins (11), an annular slot (16) which is situated radially outside the outer edge (15) of the bowl (5).

2. Water drainage outlet according to claim 1, **characterised in that** the planar part (4) of the base body (2) and the covering plate (8) of the capping body (3) are of at least approximately the same outside diameter.

3. Water drainage outlet according to claim 1 or 2, **characterised in that** the outer edge (12) of the fins (11) directly adjoins the outer edge (13) of the covering plate (8).

4. Water drainage outlet according to one of claims 1 to 3, **characterised in that**, between their outer edges (12), the fins (11) define openings (14) for passage through whose width in the circumferential direction corresponds to approximately half the average diameter of the pebbles in a pebble covering on the surface to be drained.

5. Water drainage outlet according to claim 4, **characterised in that** the width of the openings (14) for passage through between adjacent fins (11) is approximately 10-30 mm and preferably approximately 20 mm.

6. Water drainage outlet according to claim 4 or 5, **characterised in that** the height of the openings (14) for passage through between the outer edges (12) of the fins (11) corresponds to approximately 1.5-3 times, and preferably approximately twice, the width of the openings.

7. Water drainage outlet according to claim 5 or 6, **characterised in that** the radial length of the fins (11) corresponds to approximately 1.5 - 2.5 times, and preferably approximately 1.75 times, the height of the openings (14) for passage through.

8. Water drainage outlet according to one of claims 4 to 7, **characterised in that** the width of the annular slot (16) in the radial direction corresponds to approximately 0.5 - 1.5 times, and preferably approximately once, the width of the openings (14) for passage through between the outer edges of the fins (11).

9. Water drainage outlet according to one of claims 1 to 8, **characterised in that** the outer edge (17) of the annular slot (16) is situated at a distance from the outer edge (13) of the covering plate (8) which corresponds at least approximately to the width of the annular slot.

10. Water drainage outlet according to one of claims 1 to 9, **characterised in that** the covering plate (8) is provided on the underside with radially directed spacer bridges (9) standing on edge by which the capping body (3) is supported on the annular planar part (4) of the base body (2).

11. Water drainage outlet according to claim 10 in combination with one of claims 4 to 8, **characterised in that** the height of the spacer bridges (9) is approximately 0.5 - 1.5 times, and preferably approximately once, the width of the openings (14) for passage through between the outer edges (12) of the fins (11).

12. Water drainage outlet according to claim 10 or 11, **characterised in that** the inner ends of the spacer bridges (9) reach at least as far as the outer edge (15) of the bowl (5) in the base body (2).

13. Water drainage outlet according to one of claims 10 to 12, **characterised in that**, at their inner ends, the spacer bridges (9) have downwardly directed projections which engage in the bowl, for securing the capping body (3) in position on the base body (2) radially.

14. Water drainage outlet according to one of claims 1 to 13, **characterised in that** radial directing ribs are provided in the bowl (4) as a means of braking vortexes.

## Revendications

1. Drainage d'eau pour surfaces étanches planes, en particulier drainage de toiture, avec un corps de base (2), qui repose par une partie de plaque annulaire (4) sur la surface plane à drainer ou qui est intégrée dans la surface avec sa face supérieure à fleur de celle-ci, une partie de cuvette centrale (5) et une ouverture centrale d'évacuation (6) débouchant de celle-ci du côté du fond, à laquelle un tuyau d'évacuation vertical peut être raccordé, et avec un corps rapporté (3), qui recouvre l'ouverture d'évacuation (6) avec une plaque de recouvrement centrale plane (8), dans lequel la plaque de recouvrement (8) est supportée à distance au-dessus de la partie de plaque (4) du corps de base (2) et limite avec celui-ci une ouverture d'entrée périphérique (10), **caractérisé en ce que** la plaque de recouvrement (8) porte sur sa face supérieure des lamelles verticales (11), orientées radialement et saillant librement vers le haut, et **en ce que** la plaque de recouvrement (8) du corps rapporté (3) présente, dans la région annulaire entourée par les lamelles (11), une fente annulaire (16) située radialement à l'extérieur du bord extérieur (15) de la cuvette (5).

2. Drainage d'eau selon la revendication 1, **caractérisé en ce que** la partie de plaque (4) du corps de base (2) et la plaque de recouvrement (8) du corps rapporté (3) présentent au moins approximativement le même diamètre extérieur.

3. Drainage d'eau selon la revendication 1 ou 2, **caractérisé en ce que** les lamelles (11) sont directement adjacentes par leurs bords extérieurs (12) au bord extérieur (13) de la plaque de recouvrement (8).

4. Drainage d'eau selon l'une quelconque des revendications 1 à 3, **caractérisé en ce que** les lamelles (11) délimitent entre leurs bords extérieurs (12) des ouvertures de passage (14), dont la largeur dans la direction périphérique correspond environ à la moitié du diamètre moyen des cailloux d'une couche de gravier déposée sur la surface à drainer.

5. Drainage d'eau selon la revendication 4, **caractérisé en ce que** la largeur des ouvertures de passage (14) entre des lamelles voisines (11) vaut environ 10 - 30 mm, de préférence environ 20 mm.

6. Drainage d'eau selon la revendication 4 ou 5, **caractérisé en ce que** la hauteur des ouvertures de passage (14) entre les bords extérieurs (12) des lamelles (11) correspond environ à 1,5 - 3,0 fois la largeur des ouvertures, de préférence à deux fois.

7. Drainage d'eau selon la revendication 5 ou 6, **caractérisé en ce que** les lamelles (11) présentent une longueur radiale qui correspond environ à 1,5 - 2,5 fois la hauteur des ouvertures de passage (14), de préférence à environ 1,75 fois.

8. Drainage d'eau selon l'une quelconque des revendications 4 à 7, **caractérisé en ce que** la fente annulaire (16) présente une largeur en direction radiale, qui correspond environ à 0,5 - 1,5 fois, de préférence environ une fois, la largeur des ouvertures de passage (14) entre les bords extérieurs des lamelles (11).

9. Drainage d'eau selon l'une quelconque des revendications 1 à 8, **caractérisé en ce que** le bord extérieur (17) de la fente annulaire (16) est situé à une distance par rapport au bord extérieur (13) de la plaque de recouvrement (8), qui correspond au moins environ à la largeur de la fente annulaire.

10. Drainage d'eau selon l'une quelconque des revendications 1 à 9, **caractérisé en ce que** la plaque de recouvrement (8) est pourvue, du côté inférieur, de nervures d'écartement (9) orientées radialement placées sur chant, avec lesquelles le corps rapporté (3) s'appuie sur la partie de plaque annulaire (4) du corps de base (2).

11. Drainage d'eau selon la revendication 10 en combinaison avec l'une quelconque des revendications 4 à 8, **caractérisé en ce que** les nervures d'écartement (9) présentent une hauteur qui vaut environ 0,5 - 1,5 fois, de préférence environ une fois, la largeur des ouvertures de passage (14) entre les bords extérieurs (12) des lamelles (11).

12. Drainage d'eau selon la revendication 10 ou 11, **caractérisé en ce que** les nervures d'écartement (9) arrivent avec leurs extrémités intérieures au moins jusqu'au bord extérieur (15) de la cuvette (5) dans le corps de base (2).

13. Drainage d'eau selon l'une quelconque des revendications 10 à 12, **caractérisé en ce que** les nervures d'écartement (9) présentent, à leur extrémité intérieure, des saillies orientées vers le bas s'engageant dans la cuvette, pour la fixation radiale de la position du corps rapporté (3) sur le corps de base (2).

14. Drainage d'eau selon l'une quelconque des revendications 1 à 13, **caractérisé en ce qu'**il est prévu des nervures de guidage radiales, dressées dans la cuvette (5), destinées à freiner les tourbillons.
